# EUROPÄISCHE PATENTSCHRIFT

(11) **EP 1 036 534 B1**
(45) Veröffentlichungstag und Bekanntmachung des Hinweises auf die Patenterteilung: **02.05.2003**
(21) Anmeldenummer: 00104161.5
(22) Anmeldetag: 29.02.2000
(51) Int. Cl.: A47K 3/28, E03C 1/06

(54) **Duschkabine**
Shower cabinet
Cabinet de douche

(30) Priorität: 16.03.1999 DE 19911552
(43) Veröffentlichungstag der Anmeldung: 20.09.2000
(73) Patentinhaber: Hansgrohe AG, 77761 Schiltach (DE)
(72) Erfinder: Schönweger, Alois, 77761 Schiltach (DE)
(74) Vertreter: Patentanwälte Ruff, Wilhelm, Beier, Dauster & Partner

(56) Entgegenhaltungen:
- EP-A- 0 348 653
- DE-A- 2 451 401
- DE-B- 1 135 837
- DE-U- 29 715 134
- DE-U- 29 803 970

## Beschreibung

Die Erfindung betrifft eine Duschkabine mit den Merkmalen des Oberbegriffs des Anspruchs 1.

Es sind Duschkabinen dieser Art bekannt, bei denen die Verteileinrichtung als Umsteller, Mischer und/oder Wassermengenregler ausgebildet ist, wobei eine Brausefunktionseinheit eine Handbrause mit einem Schlauch sein kann. Die Begrenzungen dienen dabei dazu, Wasser in der Duschkabine zu halten, um das Badezimmer nicht vollzuspritzen. Eine Duschkabine dieser Art ist in der DE-A-39 01 162 beschrieben.

Die DE-A-24 51 401 zeigt eine Duscheinrichtung, welche einen an einer senkrechten Stelle verfahrbaren Schlitten aufweist. An dem Schlitten ist ein drehbarer, U-förmiger Duscharm mit Brauseeinheiten angeordnet. Die wasserführende Verbindung zwischen dem Duscharm und dem Wasseranschluss an einem Wannenauslass erfolgt über einen Schlauch.

Aus der DE-U-297 15 134 ist eine Duschvorrichtung bekannt, welche Duschgelenkelemente mit eingebauten Wasserspritz- oder Duschdüsen aufweist. Dabei verlaufen Wasserzuleitungen in den Duschgelenkelementen.

Aus der EP-A-348 653 ist eine Duschkabine mit einer oberen Begrenzung an den Duschwänden bekannt, an der Seitenbrausen mit Wasserleitmitteln angeordnet sind. Die Seitenbrausen sind längsverschiebbar und über einen Schlauch mit einer Wasserleitung verbunden, welche in einer Ecksäule verläuft.

### Aufgabe und Lösung

Es ist Aufgabe der Erfindung, eine Duschkabine gemäß dem Oberbegriff des Anspruchs 1 zu schaffen, die in ihrer Funktionalität bzw. Ausstattung gegenüber dem Stand der Technik erweitert ist sowie eine komfortable Benutzung dahingehend ermöglicht, dass Stütz- oder Trageeinrichtungen geschaffen werden können mit geringem Aufwand.

Diese Aufgabe wird durch eine Duschkabine mit den Merkmalen des Anspruchs 1 gelöst. Ein Verlauf mit Abstand kann vorteilhaft auch dadurch realisiert werden, daß die Beabstandung durch Stützen bzw. Befestigungen der Wasserleitmittel unterbrochen sein kann, im übrigen aber besteht. Des weiteren können durch Wasserleitmittel der vorgenannten Art weitere Vorteile erreicht werden, die nachfolgend erläutert werden.

Erfindungsgemäß verlaufen die Wasserleitmittel im wesentlichen im Abstand weniger Zentimeter zu der Begrenzung, wobei der Abstand im Bereich zwischen 0,5 cm und 10 cm liegen kann. Es ist möglich, den Verlauf der Wasserleitmittel unabhängig von dem der Begrenzung zu gestalten, beispielsweise mit variierenden Abständen. Besonders bevorzugt ist der Abstand zwischen Wasserleitmittel und Begrenzung konstant.

Die Wasserleitmittel sind starr an der Duschkabine, insbesondere an der Begrenzung, befestigt. Sie können starr ausgebildet sein. Eine im wesentlichen starre Befestigung kann vorteilhaft im Bereich der Verteileinrichtung vorgesehen sein. Eine weitere Befestigungsmöglichkeit besteht darin, die Wasserleitmittel im Bereich der Zusatz-Brausefunktionseinheit, die vorzugsweise am Ende eines Wasserleitmittels angeordnet ist, zu befestigen. Gemäß einer Möglichkeit kann eine Zusatz-Brausefunktionseinheit an der Begrenzung befestigt sein, vorteilhaft auch die entsprechenden Wasserleitmittel.

Die Wasserleitmittel sind rohrartig und vorteilhaft rohrförmig ausgebildet und weisen insbesondere im Inneren wenigstens einen wasserführenden Kanal auf. Der Querschnitt ist bevorzugt im wesentlichen konstant, wobei er vorzugsweise abgerundet, insbesondere oval oder kreisrund, sein kann. Als vorteilhaft wird ein Durchmesser im Bereich von 1 cm bis 5 cm angesehen, besonders vorteilhaft ca. 3 cm. Die Leitmittel können flexibel als Schläuche o.dgl. oder vorzugsweise starr als Rohre ausgebildet sein.

Die Zusatz-Brausefunktionseinheit kann prinzipiell beliebig, vorzugsweise als Körperbrause, ausgebildet sein, insbesondere als Seitenbrause. Die Zusatz-Brausefunktionseinheit ist vorteilhaft in der Duschkabine bzw. an der Innenseite der Begrenzung angeordnet. Besonders bevorzugt ist eine kombinierte Befestigung der Zusatz-Brausefunktionseinheit zusammen mit den entsprechenden Wasserleitmitteln.

Die Begrenzung kann zumindest teilweise fest bzw. starr sein, wobei sie vorzugsweise nach Art einer Wandung ausgebildet ist. An einer stabilen Begrenzung können die Wasserleitmittel besonders gut befestigt werden. Gemäß einer Ausführungsmöglichkeit der Erfindung kann die Begrenzung mindestens ein Glaswandelement aufweisen, wobei sie bevorzugt im wesentlichen mindestens ein großflächiges Glaswandelement aufweisen kann. Derartige Glasscheiben können, aus Sicherheitsglas o.dgl. bestehend, gerade, abgewinkelt oder gewölbt ausgebildet sein, wodurch sich ein großer Gestaltungsspielraum für eine Duschkabine eröffnet.

Neben den obengenannten einfachen Möglichkeiten für eine Verteileinrichtung kann eine solche als Mehrfach-Duschkombination ausgebildet sein, wie sie beispielsweise aus der DE-A-197 21 587 bekanntgeworden ist. Bei einer solchen Mehrfach-Duschkombination sind an oder in einem Gehäuse Umsteller, Wassermengenregler, evtl. ein Thermostat sowie weitere Brausefunktionseinheiten, z.B. Körper- und/oder Massagebrausen, vorgesehen.

Bevorzugt sind mehrere Wasserleitmittel und/oder Zusatz-Brausefunktionseinheiten vorgesehen, vorzugsweise jeweils paarweise, also ein oder mehrere Paare von Wasserleitmitteln mit jeweils einer Brausefunktionseinheit. Sie können vorteilhaft symmetrisch zu der Verteileinrichtung angeordnet sein, um eine gleichmäßige Verteilung der Zusatz-Brausefunktionseinheiten zu erreichen. Zwar können die Wasserleitmittel beliebig verlaufen, beispielsweise gewellt oder gebogen, bevorzugt verlaufen sie zumindest teilweise horizontal. Besonders bevorzugt verlaufen sie im wesentlichen vollständig horizontal. Die Wasserleitmittel können zwischen 30 % und 70 % des Bereiches der Begrenzung umlaufen bzw. einschließen. Vorzugsweise reichen sie bis kurz vor oder in die Endbereiche einer Begrenzung, welche einen verschließbaren Eingang in die Duschkabine bilden kann.

Gemäß einer bevorzugten Ausführungsmöglichkeit der Erfindung können die Wasserleitmittel als Griff oder Stütze, insbesondere als wasserführende Handreling, ausgebildet sein. Auf diese Weise können sowohl die Funktion einer Wasserführung als auch eine Stützmöglichkeit verwirklicht werden. Dies kann beispielsweise im Inneren der Duschkabine bei im wesentlichen umlaufenden Wassermitteln von Vorteil sein, da so eine im wesentlichen in jeder Position erreichbare Stützmöglichkeit vorgesehen werden kann.

Gemäß einer weiteren besonders bevorzugten Ausführungsmöglichkeit der Erfindung können die Wasserleitmittel an der Außenseite der Begrenzung verlaufen und/oder befestigt sein, vorzugsweise ausschließlich an der Außenseite. Dabei können sie insbesondere als wasserleitende Haltestange für Handtücher und/oder Kleidungsstücke ausgebildet sein, die zum Trocknen oder zum bequemen Erreichen nach dem Duschen über die Wasserleitmittel gelegt werden können. Ein positiver Nebeneffekt kann hierbei dadurch erreicht werden, daß durch die Wasserleitmittel strömendes warmes oder heißes Wasser die Handtücher trocknet oder vorwärmt.

Gemäß weiteren Möglichkeiten können die Wasserleitmittel Befestigungsmittel für Duschutensilien und/oder Duschzubehör aufweisen, beispielsweise als Aufhängemöglichkeiten wie Haken o.dgl. oder als Ablageflächen wie Seifenschalen oder dergleichen.

### Kurzbeschreibung der Zeichnungen

Ein Ausführungsbeispiel der Erfindung ist in den Zeichnungen dargestellt und wird im folgenden näher erläutert. In den Zeichnungen zeigen:
- Fig. 1: eine Duschkabine mit einer Mehrfach-Duschkombination, von der horizontale Wasserleitmittel zu Seitenbrausen abgehen und
- Fig. 2: eine Draufsicht auf die Duschkabine aus Fig. 1.

### Detaillierte Beschreibung des Ausführungsbeispieles

Die Fig. 1 zeigt in Seitenansicht von oben eine Duschkabine 11 mit einer runden Duschtasse 12, auf der ein rundes Glaswandelement 13 samt Glastür 14, das die Begrenzung für die Duschkabine 11 bildet, ruhen. Im hinteren Bereich des Glaswandelementes 13 ist eine Mehrfach-Duschkombination 16 angebracht, die ein langgestrecktes, senkrecht verlaufendes Gehäuse 17 aufweist. Vorne sind daran die Bedienungselemente einer Umstell- und Temperaturregeleinheit 18, eine Kopfbrause 19 in einem am oberen Ende des Gehäuses 17 angebrachten Schirm 20 sowie eine Handbrause 21 angeordnet. Im Gehäuseinneren befinden sich die Umstell- und Temperaturregeleinheit sowie die entsprechenden Verbindungsleitungen. Die Anordnung der Mehrfach-Duschkombination 16 an der Duschkabine 11 bzw. an dem Glaswandelement 13 ist in Fig. 2 dargestellt.

Von der Rückseite der Mehrfach-Duschkombination 16 geht im Bereich der Umstell- und Temperaturregeleinheit 18 zu beiden Seiten jeweils eine wasserführende Handreling 23 horizontal ab. Die Handreling 23 verläuft jeweils an der Außenseite der Glaswand 13 entlang bis kurz vor die Glastür 14, wo sie das Glaswandelement durchdringt und in Seitenbrausen 25 übergeht. Die Seitenbrausen 25 sind im wesentlichen innerhalb der Glaswand 13 angeordnet und weisen nicht dargestellte Wasseraustrittsöffnungen bzw. Brauseköpfe 26 auf. Bevorzugt verlaufen die Handrelings 23 in einer Höhe von ca. 1 m bis ca. 1,50 m über dem Boden bzw. über der Duschtasse 12.

Die Draufsicht in Fig. 2 verdeutlicht zum einen, wie die Mehrfach-Duschkombination 16 von hinten in eine Öffnung in der Glaswand 13 eingesetzt wird. Alternativ kann sie von der Innenseite der Duschkabine 11 her befestigt sein. Von der Rückseite des Gehäuses 17 geht ein Abzweigstück 28 ab, das nach Art einer T-Abzweigung mit den beiden Relingen 23 verbunden ist. Diese verlaufen, von dem Abzweigstück 28 abgehend, frei, d.h. ohne Zwischenabstützung, mit konstantem Abstand an der Außenseite der Glaswand 13 entlang bis zu den Seitenbrausen 25. Die Seitenbrausen 25 sind im wesentlichen an der Innenseite des Glases 13 angeordnet, während die Handrelings 23 von der Außenseite dagegenstoßen. Einerseits ist es möglich, die Seitenbrausen 25 fest an der Glaswand 13 anzubringen und sie als Aufnahme für die Enden der Handreling 23 zu nutzen. Eine andere Möglichkeit ist es, die Handreling 23 gegen die Außenseite der Glaswand 13 zu führen, die Seitenbrausen 25 von der Innenseite und durch die Verbindung der beiden miteinander eine stabile Verbindung zur Glaswand 13 zu erreichen. Bei Duschtassen 12 bzw. einer Wand 13 mit anderen Geometrien, beispielsweise rechteckig, verlaufen die Handrelings 23 dieser Geometrie entsprechend.

In Fig. 2 ist zu erkennen, daß bei einer üblichen Größe der Duschtasse 12 der Abstand der Handreling 23 zu der Glaswand 13 sicherlich ausreicht, die Handreling als Griff- bzw. Stützmöglichkeit komfortabel zu hintergreifen, um sich festzuhalten. Des weiteren können Handtücher o.dgl. einfach über die Handreling 23 gelegt werden, die bei ausreichendem Abstand nicht oder nur geringfügig an der Außenseite der Glaswand 13 anliegen. Durch einen ausreichenden Abstand wird die Luftzirkulation zwischen Handtuch und Glaswand sichergestellt sowie ein Ankleben eines feuchten Handtuchs an die Glaswand vermieden.

Des weiteren ist es möglich, die Handreling 23 nicht nur jeweils an ihren Enden mit dem Abzweigstück 28 bzw. der Seitenbrause 25 zu befestigen, sondern evtl. dazwischenliegende Befestigungen vorzusehen. Diese können einerseits zur Glaswand 13 führen, beispielsweise an die Außenseite geklebt werden. Alternativ sind Befestigungsmöglichkeiten nach Art von Geländerstützen möglich, entweder nach oben an den oberen umlaufenden Rand der Glaswand 13 oder vorteilhaft nach unten an die Duschtasse 12 oder den Boden. So läßt sich eine Handreling 23 gestalten, die für eine maximale Belastbarkeit ausgelegt ist, beispielsweise bei einer Verwendung für Duschkabinen speziell für gebrechliche, ältere oder sogar körperlich behinderte Menschen. Es ist als großer Vorteil der Erfindung anzusehen, daß vorstehend beschriebene Wasserleitmittel bei einer Dusche bzw. Duschkabine sowohl eine Stütz- bzw. Tragefunktion als auch eine Wasserführung zu zusätzlichen Brausefunktionseinheiten übemehmen. Durch verschiedene Ausbildungen der Wasserleitmittel bzw. einer Handreling 23, beispielsweise aus Metall bzw. aus Edelstahl und/oder mit besonderen Oberflächenbehandlungen, beispielsweise lackiert, beschichtet oder verchromt, kann der optische Gesamteindruck einer Duschkabine positiv beeinflußt werden.

Die Wasserleitmittel können, beispielsweise im ganz unteren oder ganz oberen Bereich der Duschkabine 11, komplett umlaufend ausgebildet sein und vorteilhaft mehrere Brausefunktionseinheiten aufweisen. Hierbei ist darauf zu achten, daß eine ausreichend große Einstiegsmöglichkeit in die Duschkabine 11 erhalten bleibt.

Es ist möglich, Wasserleitmittel an der Innenseite der Glaswand 13 entlang zu führen, entweder zusätzlich oder alternativ zu außen geführten Wasserleitmitteln. Dabei können an innen geführten Wasserleitmitteln mehrere Zusatz-Brausefunktionseinheiten vorgesehen sein, insbesondere direkt an den Wasserleitmitteln angebracht bzw. davon abgehend. So ergibt sich beispielsweise eine Brausenleiste.

## Patentansprüche

1. Duschkabine (11), die mit einer flächigen Begrenzung (13) als Spritzschutz versehen ist, mit einer zentralen wasserführenden Verteileinrichtung (16), die mit einer Wasserversorgung verbunden ist, wobei an die Verteileinrichtung wenigstens eine Brausefunktionseinheit (19) angeschlossen ist, wobei die Duschkabine rohrartige Wasserleitmittel (23) aufweist, die wenigstens eine Zusatz-Brausefunktionseinheit (25) mit der Verteileinrichtung (16) verbinden, dadurch gekennzeichen, dass die Wasserleitmittel (23) mit einem Abstand im Bereich zwischen 0,5 und 10 cm zu der Begrenzung verlaufen und starr an der Duschkabine befestigt sind für eine Stütz- bzw. Tragefunktion und eine Wasserführung zu der Zusatz-Brausefunktionseinheit (25).

2. Duschkabine nach Anspruch 1, **dadurch gekennzeichnet, daß** die Wasserleitmittel (23) einen konstanten Abstand zu der Begrenzung aufweisen.

3. Duschkabine nach Anspruch 1 oder 2, **dadurch gekennzeichnet, daß** die Wasserleitmittel (23) starr ausgebildet sind, wobei sie im Bereich der Verteileinrichtung (16) oder in einem Endbereich an der Begrenzung (13) befestigt sind.

4. Duschkabine nach wenigstens einem der vorhergehenden Ansprüche, **dadurch gekennzeichnet, daß** die Wasserleitmittel (23) rohrförmig ausgebildet sind, insbesondere mit im wesentlichen konstantem Querschnitt.

5. Duschkabine nach wenigstens einem der vorhergehenden Ansprüche, **dadurch gekennzeichnet, daß** die Zusatz-Brausefunktionseinheit eine Körperbrause ist und zusammen mit den Wasserleitmitteln (23) befestigt ist.

6. Duschkabine nach wenigstens einem der vorhergehenden Ansprüche, **dadurch gekennzeichnet, daß** die Begrenzung zumindest teilweise fest bzw. starr ist.

7. Duschkabine nach wenigstens einem der vorhergehenden Ansprüche, **dadurch gekennzeichnet, daß** die Begrenzung mindestens ein Glaswandelement (13, 14) aufweist.

8. Duschkabine nach wenigstens einem der vorhergehenden Ansprüche, **dadurch gekennzeichnet, daß** die Verteileinrichtung zumindest ein Teil einer Mehrfach-Duschkombination (16) ist, bei der an einem Gehäuse (17) mehrere Brausefunktionseinheiten aus der Gruppe der Brausen (19, 21) oder der Gruppe der Umsteller (18), Thermostaten und Wassermengenregler vorgesehen sind.

9. Duschkabine nach wenigstens einem der vorhergehenden Ansprüche, **gekennzeichnet durch** mehrere Wasserleitmittel (23) und mehrere Zusatz-Brausefunktionseinheiten (25), die symmetrisch zu der Verteileinrichtung (16) angeordnet sind.

10. Duschkabine nach wenigstens einem der vorhergehenden Ansprüche, **dadurch gekennzeichnet, daß** die Wasserleitmittel (23) zumindest teilweise horizontal verlaufen, insbesondere im wesentlichen vollständig horizontal.

11. Duschkabine nach wenigstens einem der vorhergehenden Ansprüche, **dadurch gekennzeichnet, daß** die Wasserleitmittel (23) zwischen 30% und 70% des Bereichs der Begrenzung (13) umlaufen, wobei sie vorzugsweise bis zu Endbereichen der Begrenzung, die einen Eingang (14) in die Duschkabine (11) bilden, reichen.

12. Duschkabine nach wenigstens einem der vorhergehenden Ansprüche, **dadurch gekennzeichnet, daß** die Wasserleitmittel als wasserführende Handreling (23) ausgebildet sind.

13. Duschkabine nach wenigstens einem der vorhergehenden Ansprüche, **dadurch gekennzeichnet, daß** die Wasserleitmittel (23) an der Außenseite der Begrenzung (13) verlaufen und/oder befestigt sind, wobei sie insbesondere als Haltestange für Handtücher und/oder Kleidungsstücke ausgebildet sind.

14. Duschkabine nach wenigstens einem der vorhergehenden Ansprüche, **dadurch gekennzeichnet, daß** die Wasserleitmittel (23) Befestigungsmittel für Duschutensilien und/oder Duschzubehör aufweisen.

## Claims

1. Shower cabin (11) provided with an areal boundary (13) as a spray or splash protection, with a central, water-carrying distribution device (16), which is connected to a water supply and to the distributing device is connected at least one shower functional unit (19), the shower cabin having tubular water-carrying means (23), which connect at least one additional shower functional unit (25) to the distributing device (16), wherein the water-carrying means (23) have a spacing between 0.5 and 10 cm from the boundary and are rigidly fixed to the shower cabin for a support or carrying function and lead the water to the additional shower functional unit (25).

2. Shower cabin according to claim 1, wherein the water-carrying means (23) have a constant spacing from the boundary.

3. Shower cabin according to claim 1 or 2, wherein the water-carrying means (23) have a rigid construction and are fixed in the vicinity of the distributing device (16) or in an end region to the boundary (13).

4. Shower cabin according to one or more of the preceding claims, wherein the water-carrying means (23) have a tubular construction, particularly with a substantially constant cross-section.

5. Shower cabin according to at least one of the preceding claims, wherein the additional functional unit is a body shower and is fixed together with the water-carrying means (23).

6. Shower cabin according to at least one of the preceding claims, wherein the boundary is at least partly fixed or rigid.

7. Shower cabin according to at least one of the preceding claims, wherein the boundary has at least one glass wall element (13, 14).

8. Shower cabin according to at least one of the preceding claims, wherein the distributing device is at least part of a multiple shower combination (16), where on a housing (17) are provided several shower functional units from the group of showers (19, 21) or the group of reversing devices (18), thermostats and water quantity regulators.

9. Shower cabin according to at least one of the preceding claims, wherein there are several water-carrying means (23) and several additional shower functional units (25) arranged symmetrically to the distributing device (16).

10. Shower cabin according to at least one of the preceding claims, wherein the water-carrying means (23) are at least partly horizontal and in particular substantially completely horizontal.

11. Shower cabin according to at least one of the preceding claims, wherein the water-carrying means (23) pass round between 30 and 70 % of the area of the boundary (13) and preferably extend up to the end regions of the boundary, which form an entrance (14) into the shower cabin (11).

12. Shower cabin according to at least one of the preceding claims, wherein the water-carrying means are constructed as a water-supplying handrail (23).

13. Shower cabin according to at least one of the preceding claims, wherein the water-carrying means (23) run and/or are fixed to the outside of the boundary (13) and are in particular constructed as a handrail for towels and/or clothing articles.

14. Shower cabin according to at least one of the preceding claims, wherein the water-carrying means (23) have fastening means for shower utensils and/or shower accessories.

## Revendications

1. Cabine de douche (11) qui est munie d'une cloison (13) servant de pare-douche avec un dispositif de distribution centrale de conduite d'eau (16), qui est relié à une alimentation d'eau, au moins une unité fonctionnelle à douchette (19) étant au moins raccordée au dispositif de distribution, la cabine de douche présentant un moyen de conduite d'eau de forme tubulaire (23), qui relie au moins une unité fonctionnelle supplémentaire à douchette (25) au dispositif de distribution (16), **caractérisée en ce que** les moyens de conduite d'eau (23) s'étendent à une distance comprise entre 0,5 et 10 cm de la cloison pare-douche et sont fixés de manière rigide à la cabine de douche pour assurer une fonction de support respectivement d'appui et à une conduite de l'eau à l'unité fonctionnelle supplémentaire à douchette (25).

2. Cabine de douche selon la revendication 1, **caractérisée en ce que** les moyens de conduite d'eau (23) présentent un écart constant par rapport à la cloison.

3. Cabine de douche selon la revendication 1 ou 2, **caractérisée en ce que** les moyens de conduite d'eau (23) sont réalisés rigides, auquel cas ils sont fixés dans la zone du dispositif de distribution (16) ou dans une zone finale sur la cloison (13).

4. Cabine de douche selon l'une des revendications précédentes, **caractérisée en ce que** les moyens de conduite d'eau (23) ont une forme tubulaire en particulier de section transversale constante.

5. Cabine de douche selon au moins l'une des revendications précédentes, **caractérisée en ce que** l'unité fonctionnelle à douchette supplémentaire est une douche corporelle et est fixée ensemble avec les moyens de conduite d'eau (23).

6. Cabine de douche selon au moins l'une des revendications précédentes, **caractérisée en ce que** la cloison est au moins partiellement fixe respectivement rigide.

7. Cabine de douche selon l'une des revendications précédentes, **caractérisée en ce que** la cloison présente au moins un élément de paroi en verre (13, 14).

8. Cabine de douche selon au moins l'une des revendications précédentes, **caractérisée en ce que** le dispositif de distribution est au moins une partie d'une combinaison de douche multiple (16) où il est prévu sur un coffret (17) plusieurs unités fonctionnelles à douchette à partir du groupe de douchettes (19, 21) ou du groupe composé de l'inverseur (18), des thermostats et du régulateur de débit.

9. Cabine de douche selon au moins l'une des revendications précédentes, **caractérisée par** plusieurs moyens de conduite d'eau (23) et plusieurs unités supplémentaires fonctionnelles à douchette (25) qui sont disposées symétriquement par rapport au dispositif de distribution (16).

10. Cabine de douche selon au moins l'une des revendications précédentes, **caractérisée en ce que** les moyens de conduite d'eau (23) s'étendent au moins partiellement à l'horizontale, en particulier sensiblement à l'horizontale.

11. Cabine de douche selon au moins l'une des revendications précédentes, **caractérisée en ce que** les moyens de conduite d'eau (23) circulent sur 30 à 70 % de la zone de la cloison (13), auquel cas ils atteignent de préférence les zones d'extrémité de la cloison lesquelles forment une entrée (14) de la cabine de douche (11).

12. Cabine de douche selon au moins l'une des revendications précédentes, **caractérisée en ce que** les moyens de conduite d'eau sont réalisés comme une barre main-courante de conduite d'eau (23).

13. Cabine de douche selon au moins l'une des revendications précédentes, **caractérisée en ce que** les moyens de conduite d'eau (23) s'étendent et/ou sont fixés sur le face extérieure de la cloison (13), auquel cas ils peuvent être réalisés comme des barres porte-serviettes et/ou porte-vêtements.

14. Cabine de douche selon au moins l'une des revendications précédentes, **caractérisée en ce que** les moyens de conduite d'eau (23) présentent des moyens de fixation pour des ustensiles et/ou accessoires de douche.
